# EUROPÄISCHE PATENTSCHRIFT

(11) **EP 0 892 117 B1**
(45) Veröffentlichungstag und Bekanntmachung des Hinweises auf die Patenterteilung: **22.10.2003**
(21) Anmeldenummer: 98110648.7
(22) Anmeldetag: 10.06.1998
(51) Int. Cl.: E03D 1/14

(54) **Ablaufarmatur für eine Spülkasten**
Toilet cistern flush valve
Dispositif d'écoulement pour un réservoir de chasse d'eau

(30) Priorität: 15.07.1997 DE 19730271
(43) Veröffentlichungstag der Anmeldung: 20.01.1999
(73) Patentinhaber: Georg Fischer Schwab GmbH, 72717 Reutlingen (DE)
(72) Erfinder: Klimek, Ernst, 72829 Engstingen (DE)
(74) Vertreter: Weiss, Wolfgang, Dr.

(56) Entgegenhaltungen:
- DE-A- 3 123 501
- DE-A- 19 501 355
- FR-A- 2 576 620

## Beschreibung

Ablaufarmatur für einen Spülkasten , mit einem Ventilkörper , mit einem für eine Teilspülung oder eine Vollspülung des Ventilkörpers betätigbaren Ablaufventil, mit einem in einem Schwimmergehäuse für einen Spülkasten angeordneten ersten Auftriebskörper, der während der Teilspülung an einem Auftrieb gehindert ist, mit einem zweiten Auftriebskörper sowie mit einer Betätigungseinrichtung zum wahlweisen Anheben des Ventilkörpers für das Auslösen der Vollspülung oder der Teilspülung, wobei der Ventilkörper bei der Vollspülung auf zumindest dem ersten Auftriebskörper und bei der Teilspülung nur auf dem zweiten Auftriebskörper abgestützt ist.

Eine derartige Ablaufarmatur ist beispielsweise durch die DE 195 01 355 A1 bekanntgeworden.

Für das Spülen eines Toilettenbeckens wird im allgemeinen Trinkwasser verwendet und zwar etwa 9 Liter je Spülvorgang. Allerdings wird nur für einen geringen Teil der Spülvorgänge die gesamte in einem Spülkasten vorhandene Wassermenge wirklich benötigt. Daher ist es sinnvoll, wenn vom Benutzer zwischen einer Vollspülung mit der gesamten im Spülkasten vorhandenen Wassermenge oder einer Teilspülung mit nur einem Teil der im Spülkasten vorhandenen Wassermenge gewählt werden kann.

Aus der DE 195 01 355 A1 ist eine solche Ablaufarmatur bekannt, mit der entweder eine Vollspülung oder eine Teilspülung ausgelöst werden kann. Zum Auslösen einer Spülung wird ein als Überlaufrohr ausgestalteter Ventilkörper angehoben, wodurch ein Bodenventil im Spülkasten geöffnet wird. Bei der Teilspülung ist ein erster Schwimmer an einem Auftrieb gehindert und der Ventilkörper nur auf einem zweiten Schwimmer abgestützt, so daß entsprechend dem infolge des absinkenden Wasserspiegels im Spülkasten abnehmenden Auftrieb des zweiten Schwimmers der Ventilkörper gleichfalls nach unten absinkt und schließlich das Bodenventil schließt. So kann nur ein Teil der im Spülkasten vorhandenen Wassermenge abfließen. Hingegen ist bei der Vollspülung das Aufschwimmen des ersten Schwimmers möglich, so daß nach Anheben des Ventilkörpers dieser während der Vollspülung durch den Auftrieb des ersten Schwimmers angehoben bleibt und das Wasser durch das Bodenventil abströmen kann. Wenn der erste Schwimmer nach der Entleerung des Schwimmergehäuses keinen Auftrieb mehr erhält, ist auch der Ventilkörper entsprechend nach unten abgesunken und das Bodenventil geschlossen.

Um den ersten Schwimmer bei der Teilspülung an einem Auftrieb zu hindern, bei der Vollspülung jedoch freizugeben, ist bei der bekannten Ablaufarmatur ein mechanischer Verriegelungsmechanismus vorgesehen. Bei der Teilspülung verhindert ein Verriegelungselement das Aufschwimmen des ersten Schwimmers. Eine Abdeckhaube umgibt dabei das Verriegelungselement sowie weitere Mechanikteile, um sie vor Beschädigungen von außen zuverlässig zu schützen. Bei der Vollspülung wird durch Betätigen eines Mitnehmers mit Hilfe eines Entriegelungselements die Kopplung zwischen Schwimmergehäuse und Verriegelungselement gelöst, so daß nun das Aufschwimmen auch des ersten Schwimmers möglich ist. Allerdings liegen bei dieser bekannten Ablaufarmatur die zur Ver- und Entriegelung erforderlichen Teile im Spülkasten periodisch unter Wasser und sind so anfällig für Verschmutzungen und Verschleiß.

In der DE 31 23 501 A1 ist ein System zur Funktionserweiterung konventioneller WC-Spülkästen mit schwimmergesteuerter Dichtglocke zum Verschluss des Abflussrohres beschrieben. Es soll die Möglichkeit geschaffen werden, durch eine Zusatzeinrichtung mindestens zwei unterschiedlich große Wassermengen abzugeben. Dies wird dadurch erreicht, dass ein um die Dichtglocke frei beweglicher Zusatzschwimmer mit einem Auftriebskörper und einem Zusatzgewicht versehen ist und in Ruhestellung von einem am WC-Spülkasten befestigten Magneten gehalten wird. Durch ein von aussen zu steuerndes Betätigungselement wird die dem Zusatzschwimmer integrierte Stahlscheibe vom Magneten getrennt, so dass sich der Zusatzschwimmer bei sinkenden Wasserspiegel mit seinem resultierenden Gewicht auf die Dichtglocke legt und zu einem vorzeitigen Verschluss des Abflussrohres führt, wodurch ein Teil des Wassers im WC-Spülkasten verbleibt.

Die FR 2 576 620 zeigt ebenfalls eine WC-Spülung mit einer Voll- und Teilspülung. Diese Vorrichtung weist einen Ventilkörper, der in seinem oberen bereich einen geeignet angeordneten Magneten aufweist, der je nach Betätigung des Ventilkörpers eine Voll- bzw. eine Teilspülung zulässt.

Demgegenüber ist es die Aufgabe der vorliegenden Erfindung, eine Ablaufarmatur der eingangs genannten Art derart weiterzubilden, daß möglichst keine gegen Verschmutzung empfindlichen Teile wie z.B. Ver- und Entriegelungselemente unter Wasser liegen.

Demgegenüber wird die Aufgabe erfindungsgemäss dadurch gelöst, dass der erste Auftriebskörper während der Teilspülung durch Magnetkraft ortsfest im Schwimmergehäuse gehalten ist und dass auf dem Boden des Schwimmergehäuses und unten am ersten Auftriebskörper miteinander magnetisch zusammenwirkende Teile vorgesehen sind.

Bei der Teilspülung ist der erste Auftriebskörper damit außer Funktion gesetzt, so daß nur noch der zweite Auftriebskörper den angehobenen Ventilkörper abstützt und das Ablaufventil so lange offen hält, bis die Auftriebskraft des zweiten Auftriebskörpers kleiner als die Gewichtskraft des Ventilkörpers ist. Die Abnahme der Auftriebskraft geschieht mit der Abnahme des Wasserstandes im Spülkasten und ist somit individuell einstellbar. Bei der Vollspülung wird dagegen die Magnetverbindung zwischen erstem Auftriebskörper und Schwimmergehäuse gelöst, und der erste Auftriebskörper hält den Ventilkörper so lange angehoben, bis der Wasserspiegel innerhalb des Schwimmergehäuses zu sinken beginnt und entsprechend sich die Auftriebskraft des ersten Auftriebskörper verringert. Nachdem das Wasser vollständig aus dem Spülkasten entwichen ist, fließt auch das noch im Schwimmergehäuse befindliche Wasser in den Spülkasten aus, so daß der erste Auftriebskörper und damit der Ventilkörper weiter absinken, bis das Ablaufventil schließt und der erste Auftriebskörper wieder durch Magnetkraft im Schwimmergehäuse ortsfest gehalten ist. Durch die Magnetkraft und die damit verbundene Aufhebung des Aufschwimmens des ersten Auftriebskörpers wird die Teilspülung ermöglicht. Erfindungsgemäß sind so zum Koppeln des ersten Auftriebskörpers an das Schwimmergehäuse bzw. an andere ortsfeste Teile des Spülkastens keine mechanischen Teile erforderlich. Die beiden Auftriebskörper können z.B. aus Styropor gebildet sein, und der möglichst innen hohle Ventilkörper kann in bekannter Weise als Überlaufrohr ausgestaltet sein, während als Betätigungseinrichtung z.B. zwei wahlweise betätigbare Mitnehmer vorgesehen sein können, die mechanisch oder elektrisch und manuell oder automatisch auslösbar sind.

Bei einer besonders bevorzugten Ausführungsform der Erfindung können ein oder mehrere Einzeloder Ringmagnete und entsprechende Gegenstücke vorgesehen sein, die vorzugsweise in das Schwimmergehäuse und den ersten Auftriebskörper eingelassen sind.

In einer ersten besonders vorteilhaften Ausführungsform der Erfindung sind zur Erzeugung der Magnetkraft ein oder mehrere Permanentmagnete vorgesehen.

Wenn in einer zweiten bevorzugten Ausführungsform zur Erzeugung der Magnetkraft ein oder mehrere Elektromagnete vorgesehen sind, kann je nach Bedarf die Teilspülung durch Aktivierung der Elektromagnete aktiviert werden. Ein weiterer Vorteil dieser Ausführungsform besteht darin, daß mehrere einzeln aktivierbare Elektromagnete verschiedener Magnetstärke verwendet werden können, so daß z.B. durch Erhöhung der Magnetkraft die Anziehungskraft des gegenüber dem Schwimmergehäuse angehobenen ersten Auftriebskörpers erhöht und so ein gegenüber einer schwächerem Magnetkraft früheres Schließen des Ablaufventils bewirkt werden kann. So läßt sich über die Stärke der Magnetkraft auch die für eine Vollspülung erforderliche Wassermenge, zumindest in gewissen Grenzen, verringern und einstellen.

Um die Tiefe des Spülkastens möglichst geringhalten zu können, ist der zweite Auftriebskörper oberhalb des ersten Auftriebskörpers angeordnet. Allerdings können die beiden Auftriebskörper auch ineinander greifen, wobei vorzugsweise der zweite Auftriebskörper in den ersten Auftriebskörper eingreift.

Vorzugsweise ist der erste Auftriebskörper am Ventilkörper verschiebbar zwischen seiner ortsfest gehaltenen unteren und seiner den Ventilkörper abstützenden oberen Lage geführt. In der oberen Lage kann der erste Auftriebskörper z.B. an einem Vorsprung oder einer Scheibe des Ventilkörpers abstützend anliegen.

Um die mit der Teilspülung abzulassene Teilwassermenge individuell einstellen zu können, ist der zweite Auftriebskörper bezüglich des Ventilkörpers axial verstellbar, so daß die Abnahme der Auftriebskraft entsprechend der Abnahme des Wasserspiegels im Spülkasten bezüglich des zweiten Auftriebskörpers veränderbar ist.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigt:
- Fig. 1: eine schematische Seitenansicht einer teilweise aufgeschnittenen erfindungsgemäßen Ablaufarmatur, die in einen WC-Spülkasten eingebaut ist, mit geschlossenem Ablaufventil;
- Fig. 2: die Ablaufarmatur der Fig. 1 mit für eine Vollspülung geöffnetem Ablaufventil; und
- Fig. 3: die Ablaufarmatur der Fig. 1 mit für eine Teilspülung geöffneten Ablaufventil.

Die in der Zeichnung mit **1** bezeichnete Ablaufarmatur ist in einen WC-Spülkasten **2** eingebaut und weist ein die Abströmöffnung **3** des Spülkastens 2 verschließendes oder freigebendes Ablaufventil **4** auf. Den Ventilkörper **5** des Ablaufventils **4** bildet ein vertikal ausgerichtetes Überlaufrohr, an dessen unterem Ende sich eine mit einem Ventilsitz **6** des Spülkastens 2 zusammenwirkende Dichtungsscheibe **7** befindet. Durch den auf die Dichtungsscheibe 7 wirkenden Wasserdruck bleibt das Ablaufventil 4 geschlossen (Fig. 1).

Der Ventilkörper 5 erstreckt sich durch ein nach oben offenes becherförmiges Schwimmergehäuse **8** nach oben, welches im Innenraum **9** des Spülkastens 2 an Zwischenwänden **10** befestigt ist. Um den Ventilkörper 5 herum sind ein erster Auftriebskörper **11** und ein zweiter Auftriebskörper **12** oberhalb des ersten Auftriebskörpers 11 vorgesehen. Der erste Auftriebskörper **11** befindet sich innerhalb des Schwimmergehäuses 8, während der zweite Auftriebskörper 12 nur teilweise in das Schwimmergehäuse 8 hineinragt. In anderen Ausführungsformen kann sich der zweite Auftriebskörper 12 auch oberhalb des Schwimmergehäuses 8 befinden.

Der Ventilkörper 5 stützt sich mittels eines Niederhalters **13** fortwährend auf dem zweiten Auftriebskörper 12 ab, während er auf dem ersten Auftriebskörper 11 mit Hilfe einer Anlagescheibe **14** lediglich bei geschlossenem Ablaufventil (Fig. 1) und bei der Vollspülung (Fig. 2) aufliegt. Dazu ist der erste Auftriebskörper 11 am Ventilkörper 5 verschiebbar zwischen seiner ortsfest gehaltenen unteren und seiner das Ventilkörper 5 abstützenden oberen Lage geführt.

In der in Fig. 1 dargestellten geschlossenen Ausgangsposition der Ablaufarmatur 1 ist der erste Auftriebskörper 11 durch Magnetkraft im Schwimmergehäuse 8 ortsfest gehalten. Dazu wirken auf dem Boden 15 des Schwimmergehäuses 8 angeordnete Teile **16** und unten am ersten Auftriebskörper 11 angeordnete Teile **17** miteinander magnetisch zusammen. Die magnetische Haltekraft der Teile 16 und 17 ist größer als die Summe der Auftriebskräfte des ersten Auftriebskörpers 11 und zweiten Auftriebskörpers 12.

Bei der Vollspülung (Fig. 2) werden durch Anheben eines Mitnehmers **18** in Zugrichtung **19** über einen Mitnehmerkorb **20**, der den ersten Auftriebskörper 11 untergreift, der erste Auftriebskörper 11 in seine obere Lage und der auf diesem über die Anlagescheibe 14 aufliegende Ventilkörper 5 angehoben. Dadurch wird das Ablaufventil 4 geöffnet, so daß das im Spülkasten 2 vorhandene Wasser über die Abströmöffnung 3 abströmen kann.

Durch das Anheben des ersten Auftriebskörpers 11 über den Mitnehmerkorb 20 wird die Magnetverbindung zwischen erstem Auftriebskörper 11 und Schwimmergehäuse 8 gelöst, so daß der erste Auftriebskörper 11 aufgrund seines Auftriebs im Wasser des Schwimmergehäuses 8 den Ventilkörper 5 angehoben hält. Spätestens wenn das im Spülkasten 2 befindliche Wasser (z.B. 9 Liter) vollständig aus dem Spülkasten 2 abgeströmt ist, fließt auch das noch im Schwimmergehäuse 8 befindliche Wasser über Entlastungsöffnungen **21** aus dem Schwimmergehäuse 8 aus, so daß der Wasserspiegel im Schwimmergehäuse 8 zu sinken beginnt. Damit senken sich der erste Auftriebskörper 11 und der auf ihm abgestützte Ventilkörper 5, bis bei vollständig abgesenktem Ventilkörper 5 das Ablaufventil 4 schließt. Spätestens jetzt wirkt die magnetische Haltekraft, und der erste Auftriebskörper 11 ist wieder mit dem Schwimmergehäuse 8 magnetisch verbunden.

Um die Teilspülung (Fig. 3) zu betätigen, wird über einen Mitnehmer **22** der Ventilkörper 5 in Zugrichtung 19 angehoben, wodurch das Ablaufventil 4 geöffnet wird und der Wasserspiegel **23** im Spülkasten 2 zu sinken beginnt. Da die magnetische Haltekraft der Teile 16 und 17 größer ist als die Auftriebskraft des ersten Auftriebskörpers 11, ist dieser weiterhin im Schwimmergehäuse 8 in seiner unteren Lage ortsfest gehalten und damit außer Funktion gesetzt. Das heißt, der erste Auftriebskörper 11 ist an einem Auftrieb gehindert und stützt den angehobenen Ventilkörper 5 nicht ab, der nunmehr lediglich durch die Auftriebskraft des zweiten Auftriebskörpers 12 in seiner angehobenen, das Ablaufventil 4 öffnenden Position gehalten ist.

Erreicht der sinkende Wasserspiegel 23 im Spülkasten 2 den zweiten Auftriebskörper 12, so schwimmt dieser auf dem Wasser und senkt sich mit dem weiter abnehmendem Wasserspiegel. Entsprechend senkt sich auch der über den Niederhalter 13 auf dem zweiten Auftriebskörper 12 abgestützte Ventilkörper 5, bis er das Ablaufventil 4 schließt. Der dann im Spülkasten 2 noch herrschende Wasserpegel ist in Fig. 3 mit **23'** bezeichnet und definiert die für die Teilspülung abgeströmte Wassermenge.

Durch axiales Verstellen des zweiten Auftriebskörpers 12 zum Ventilkörper 5 läßt sich die bei der Teilspülung abströmende Wassermenge individuell einstellen, z.B. zwischen 3 und 6 Litern. Dazu sind am Außenumfang des als Überlaufrohr ausgestalteten Ventilkörpers 5 mehrere Ringnuten **24** axial hintereinander vorgesehen, in denen sich der Niederhalter 13 entsprechend der gewünschten Wassermenge für die Teilspülung jeweils verrasten läßt.

## Patentansprüche

1. Ablaufarmatur (1) für einen Spülkasten (2), mit einem Ventilkörper (5), mit einem für eine Teilspülung oder eine Vollspülung des Ventilkörpers (5) betätigbaren Ablaufventil, mit einem in einem Schwimmergehäuse (8) für einen Spülkasten (2)angeordneten ersten Auftriebskörper (11), der während der Teilspülung an einem Auftrieb gehindert ist, mit einem zweiten Auftriebskörper (12) sowie mit einer Betätigungseinrichtung zum wahlweisen Anheben des Ventilkörpers (5) für das Auslösen der Vollspülung oder der Teilspülung, wobei der Ventilkörper (5) bei der Vollspülung auf zumindest dem ersten Auftriebskörper (11) und bei der Teilspülung nur auf dem zweiten Auftriebskörper (12) abgestützt ist,
**dadurch gekennzeichnet, dass**
der erste Auftriebskörper (11) während der Teilspülung durch Magnetkraft ortsfest im Schwimmergehäuse (8) gehalten ist und dass auf dem Boden (15) des Schwimmergehäuses (8) und unten am ersten Auftriebskörper (11) miteinander magnetisch zusammenwirkende Teile (16, 17) vorgesehen sind.

2. Ablaufarmatur nach Anspruch 1 , **dadurch gekennzeichnet, daß** zur Erzeugung der Magnetkraft ein oder mehrere Permanentmagnete vorgesehen sind.

3. Ablaufarmatur nach Anspruch 1 , **dadurch gekennzeichnet, daß** zur Erzeugung der Magnetkraft ein oder mehrere Elektromagnete vorgesehen sind.

4. Ablaufarmatur nach einem der vorhergehenden Ansprüchen, **dadurch gekennzeichnet, daß** der zweite Auftriebskörper (12) oberhalb des ersten Auftriebskörpers (11) angeordnet ist.

5. Ablaufarmatur nach einem der vorhergehenden Ansprüche, **dadurch gekennzeichnet, daß** der erste Auftriebskörper (11) am Ventilkörper (5) verschiebbar zwischen seiner ortsfest gehaltenen unteren und seiner den Ventilkörper (5) abstützenden oberen Lage geführt ist.

6. Ablaufarmatur nach einem der vorhergehenden Ansprüche, **dadurch gekennzeichnet, daß** der zweite Auftriebskörper (12) bezüglich des Ventilkörpers (5) axial verstellbar ist.

7. Spülkasten mit einer Ablaufarmatur nach einem der vorhergehenden Ansprüche.

## Claims

1. Discharge fitting (1) for a flushing cistern (2), having a valve body (5), having a discharge valve which can be actuated for partial flushing or full flushing of the valve body (5), having a first float (11), which is arranged in a float housing (8) for a flushing cistern (2) and is prevented from floating during the partial flushing, having a second float (12), and having an actuating device for optionally raising the valve body (5) for triggering the full flushing or the partial flushing, the valve body (5) being supported on at least the first float (11) during full flushing and being supported only on the second float (12) during partial flushing, **characterized in that**, during partial flushing, the first float (11) is retained in a stationary manner in the float housing (8) by a magnetic force, and **in that** magnetically interacting parts (16, 17) are provided on the base (15) of the float housing (8) and at the bottom of the first float (11).

2. Discharge fitting according to Claim 1, **characterized in that** one or more permanent magnets are provided in order to generate the magnetic force.

3. Discharge fitting according to Claim 1, **characterized in that** one or more electromagnets are provided in order to generate the magnetic force.

4. Discharge fitting according to one of the preceding claims, **characterized in that** the second float (12) is arranged above the first float (11).

5. Discharge fitting according to one of the preceding claims, **characterized in that** the first float (11) is guided on the valve body (5) such that it can be displaced between its bottom position, in which it is retained in a stationary manner, and its top position, in which it supports the valve body (5).

6. Discharge fitting according to one of the preceding claims, **characterized in that** the second float (12) can be adjusted axially in relation to the valve body (5).

7. Flushing cistern having a discharge fitting according to one of the preceding claims.

## Revendications

1. Dispositif d'écoulement (1) pour un réservoir de chasse d'eau (2), comprenant un corps de soupape (5), avec une soupape d'écoulement pouvant être actionnée pour une vidange partielle ou une vidange complète du corps de soupape (5), avec un premier corps de sustentation (11) disposé dans un boîtier de flotteur (8) pour un réservoir de chasse d'eau (2), dont la sustentation est empêchée lors d'une vidange partielle, avec un deuxième corps de sustentation (12) ainsi qu'avec un dispositif d'actionnement pour le soulèvement sélectif du corps de soupape (5) pour déclencher la vidange complète ou la vidange partielle, le corps de soupape (5) étant supporté lors de la vidange complète sur au moins le premier corps de sustentation (11) et lors de la vidange partielle seulement sur le deuxième corps de sustentation (12),
**caractérisé en ce que**
le premier corps de sustentation (11) est maintenu fixement dans le boîtier de flotteur (8) par une force magnétique au cours de la vidange partielle et **en ce que** sur le fond (15) du boîtier de flotteur (8) et en bas sur le premier corps de sustentation (11), on prévoit des pièces (16, 17) coopérant magnétiquement l'une avec l'autre.

2. Dispositif d'écoulement selon la revendication 1, **caractérisé en ce que** pour créer la force magnétique, on prévoit un ou plusieurs aimants permanents.

3. Dispositif d'écoulement selon la revendication 1, **caractérisé en ce que** pour créer la force magnétique, on prévoit un ou plusieurs électroaimants.

4. Dispositif d'écoulement selon l'une quelconque des revendications précédentes, **caractérisé en ce que** le deuxième corps de sustentation (12) est disposé au-dessus du premier corps de sustentation (11).

5. Dispositif d'écoulement selon l'une quelconque des revendications précédentes, **caractérisé en ce que** le premier corps de sustentation (11) est guidé sur le corps de soupape (5) de manière déplaçable entre sa position inférieure maintenue fixement et sa position supérieure supportant le corps de soupape (5).

6. Dispositif d'écoulement selon l'une quelconque des revendications précédentes, **caractérisé en ce que** le deuxième corps de sustentation (12) est déplaçable axialement par rapport au corps de soupape (5).

7. Réservoir de chasse d'eau avec un dispositif d'écoulement selon l'une quelconque des revendications précédentes.
